# EUROPÄISCHE PATENTSCHRIFT

(11) **EP 1 659 238 B1**
(45) Veröffentlichungstag und Bekanntmachung des Hinweises auf die Patenterteilung: **09.07.2008**
(21) Anmeldenummer: 05022106.8
(22) Anmeldetag: 11.10.2005
(51) Int. Cl.: E05B 47/06

(54) **Schliesszylinder**
Lock cylinder
Cylindre de fermeture

(30) Priorität: 12.10.2004 AT 73804 U
(43) Veröffentlichungstag der Anmeldung: 24.05.2006
(73) Patentinhaber: Sitech-Sicherheitstechnik GmbH, 1220 Wien (AT)
(72) Erfinder: Makivic, Michael, 1220 Wien (AT)
(74) Vertreter: Krause, Peter

(56) Entgegenhaltungen:
- EP-A- 1 079 051
- EP-A- 1 256 671
- WO-A-96/02721
- DE-C1- 10 225 368
- US-A- 6 000 609
- US-A1- 2003 217 574

## Beschreibung

Die Erfindung betrifft einen Schließzylinder mit Zylindergehäuse und mindestens einem im Zylindergehäuse verdrehbaren Zylinderkern, der mit einer Schließnase zusammenwirkt, wobei zur Identifikation von einem elektronischen Schlüssel eine Elektronik vorgesehen ist, die mindestens ein Kupplungselement betätigt.

Zur Absicherung einer Türe wird unter anderem ein Zylinder in Verbindung mit einem Mehrriegelschloss verwendet. Die nicht gesicherte, bzw. öffentlich zugängliche Seite einer Türe wird als die Außenseite und die gesicherte Seite der Türe als Innenseite bezeichnet.

Aus der AT 409 021 B ist eine Verschlusseinrichtung bekannt, die ein Mehrriegelschloss mit Elektromotor umfasst. Der Elektromotor ist über einen einsteckbaren Doppel-Schließzylinder und dessen Sperrnase an das Mehrriegelschloss zur Übertragung des Drehmomentes ankuppelbar. Der Doppel-Schließzylinder verfügt beiderseits über je einen Knauf. Zumindest der äußere Knauf ist über eine nach Codevergleich in einer elektronischen Schaltung ansteuerbare Kupplung mit der Sperrnase kuppelbar.

Weiters ist aus der DE 198 51 308 A1 ein Schließzylinder bekannt, der beidseitig mit Drehknäufen versehen ist. Der türinnenseitige Drehknauf weist eine Zutrittskontrollelektronik zum Abarbeiten eines Zutrittskontrollprotokolls mit dem Identträger einer von der Türaußenseite her Zutritt verlangenden Person zur Feststellung ihrer Zutrittsberechtigung auf. Bei festgestellter Zutrittsberechtigung betätigt die Zutrittskontrollelektronik über einen Elektromagneten eine Kupplung, so dass vom türaußenseitigen Drehknauf aus ein Schließbart bewegt werden kann.

Der Nachteil dieser Knauf-Knauf-Zylinder liegt vor allem darin, dass eine Montage vor Ort, beispielsweise in einem Mehrriegelschloss, äußerst aufwendig ist. Da der Knauf nicht in die vorgesehene Öffnung für den Zylinder eingeführt werden kann, sind Demontagearbeiten notwendig.

Ferner ist auch noch eine Rosette für einen zugeordneten Schließzylinder aus der EP 1 256 671 A2 bekannt, der ein durch elektrischen Strom aktivierbares Sperrelement enthält. Der eingebaute Schließzylinder steht auf der Innenseite mit einer vorstehenden Länge über das Türblatt hervor. Die elektronischen Komponenten für die Erfassung der Zutrittsberechtigung sind im Zylindergehäuse bzw. in der Rosette vorgesehen.

Weiters ist aus der DE 102 25 368 C1 ein Schließzylinder mit kontaktloser Übertragung eines Signals bekannt, bei dem die Elektronikteile ebenfalls im Zylindergehäuse, insbesondere im Stegteil, angeordnet sind.

Darüber hinaus ist aus der WO 1996/02721 ein elektromechanisches Zylinderschloss bekannt, bei dem die Elektronikteile auch im festsitzenden Teil des Schlosses vorgesehen sind.

Aufgabe der Erfindung ist es, einen Schließzylinder der eingangs zitierten Art zu schaffen, der einerseits die oben aufgezeigten Nachteile vermeidet und der anderseits einen einfachen Aufbau aufweist, eine hohe Sicherheit bietet und ohne Demontage universell in viele Schlosstypen bzw. Beschlagstypen einsetzbar ist.

Der erfindungsgemäße Schließzylinder ist dadurch gekennzeichnet, dass der Zylinderkern mindestens auf der türaußenseitigen Seite aus dem Zylindergehäuse herausragt und mindestens die zur Identifikation eines Schlüsselcodes notwendigen Elemente, insbesondere eine Lesesensorik, enthält. Mit diesem erfindungsgemäßen Schließzylinder ist es erstmals möglich, eine voll digitalisierte Schließanlage zu realisieren. Die mitdrehende Sensorik ist praktisch nicht störanfällig, so dass die Funktionalität der Schließanlage gewährleistet ist. Ein weiterer Hauptvorteil ist darin zu sehen, dass vor allem keine Demontagearbeiten vor Ort beim Einbau notwendig sind und der Zylinder mit jedem Beschlag kombinierbar ist. Auch die Herstellung eines derartigen erfindungsgemäßen Zylinders ist äußerst wirtschaftlich.

Nach einem besonderen Merkmal der Erfindung ragt der Zylinderkern mindestens 5 mm, vorzugsweise mindestens 10 mm, aus dem Zylindergehäuse heraus. Dadurch sind keine Störeinflüsse von weiteren Metallteilen gegeben und etwaige Abschirmungsprobleme treten nicht auf.

Gemäß einer Ausgestaltung der Erfindung ist an dem aus dem Zylindergehäuse herausragendem Ende des Zylinderkerns ein Betätigungsgriff, beispielsweise ein Drehgriff oder einen Drücker, befestigt. Dadurch ist eine einfache Montage des Zylinders und natürlich auch des Betätigungsgriffes vor Ort, insbesondere ohne Spezialwerkzeuge, gewährleistet.

Nach einem weiteren besonderen Merkmal weist der Zylinderkern eine Durchgangsbohrung auf. Auf Grund dieser Durchgangsbohrung sind einfache, sichere Kabelverbindungen zwischen den beiden Türseiten möglich. Vom Stand der Technik her bekannte Schleifkontakte, die überaus störanfällig sind, werden vermieden.

Gemäß einer weiteren Ausgestaltung der Erfindung umfasst die Lesesensorik mindestens eine Antenne und gegebenenfalls einen Aufwecksensor und/oder ein Statusanzeigeelement. Damit kann die entsprechende Elektronik kompakt ausgeführt werden.

Nach einer weiteren besonderen Ausgestaltung ist die Antenne als integrierte Antenne im Zylinderkern oder der Zylinderkern selbst als Antenne ausgeführt. Insbesondere in Hinblick auf eine Miniaturisierung der Elektronikkomponenten ist diese Ausgestaltung von besonderem Vorteil.

Gemäß einer Weiterbildung der Erfindung ist im Zylinderkern eine Leseelektronik vorgesehen ist. Dadurch wird der Zylinderkern erstmals als vollelektronische Komponente im Schließzylinder möglich.

Nach einer besonderen Ausgestaltung der Erfindung sind die Lesesensorik mit der Leseelektronik über ein in der Durchgangsbohrung vorgesehenes Verbindungskabel verbunden. Wie bereits erwähnt sind auf Grund dieser Durchgangsbohrung einfache, sichere Kabelverbindungen zwischen den beiden Türseiten möglich. Schleifkontakte, die überaus störanfällig sind, werden vermieden.

Gemäß einem weiteren Merkmal der Erfindung ist im Zylinderkern das Kupplungselement für die mechanische Verbindung von Zylinderkern mit der Schließnase vorgesehen. Dadurch wird, vorzugsweise in Miniaturausführung, mit dem mechatronischen Zylinderkern der weitere mechatronische Zylinderkern mit der Schließnase mit einem Kupplungselement gleichzeitig gekuppelt.

Nach einer besonderen Ausgestaltung der Erfindung ist der Schließzylinder als Profildoppelzylinder ausgebildet. Diese Ausgestaltung ist eine einfache Ausführung eines gängigen Zylindertyps, die problemlos von Jedermann, ohne Spezialwerkzeuge, montiert werden kann. Ferner können auch entsprechende Betätigungsgriffe nach freier Wahl angeordnet werden.

Gemäß einer alternativen Ausgestaltung der Erfindung ist der Schließzylinder als Knauf-Doppelzylinder ausgebildet ist. Der Vorteil dieser Ausgestaltung liegt darin, dass bei nach innen aufgehenden Türen eine optimale Handhabe gegeben ist. Das Türblatt selbst wird beim Öffnen nicht berührt, wodurch unnötige Putzarbeiten vermieden werden.

Nach einer weiteren alternativen Ausgestaltung der Erfindung ist der Schließzylinder als Knauf-Knauf-Doppelzylinder ausgebildet ist. Wie bereits oben erwähnt, bietet ein Knauf gewisse Vorteile. Darüber hinaus können bei dieser Ausgestaltung Design- und Komfortwünsche, insbesondere auch in Hinblick auf die Handhabe der Tür, leicht erfüllt werden.

Die Erfindung wird an Hand von Ausführungsbeispielen, die in der Zeichnung dargestellt sind, näher erläutert. Es zeigen:
Fig. 1 zeigt einen elektronischen Doppelzylinder mit einem Hahnprofil im entkuppelten Zustand;
Fig. 2 den elektronischen Doppelzylinder gemäß Fig. 1 im eingekuppelten Zustand;
Fig. 3 einen Knauf-Doppelzylinder im Leerlauf und
Fig. 4 einen den Knauf-Doppelzylinder gemäß Fig. 3 im eingekuppelten Zustand.

Gemäß der Fig. 1 ist der Schließzylinder als Doppelzylinder ausgebildet und weist ein Zylindergehäuse 3, vorzugsweise im Hahnprofil, auf. In diesem Zylindergehäuse 3 sind verdrehbare Zylinderkerne 1, 2 vorgesehen. Über Seegerringe 8 sind die Zylinderkerne 1, 2 im Zylindergehäuse 3 gesichert. Die beiden Zylinderkerne 1, 2 sind im Bereich einer Schließnase 13 koaxial angeordnet, wobei zwischen den koaxial angeordneten Zylinderkernen 1, 2 von einer Türseite, insbesondere von der Innenseite der Tür, ein Kupplungsschieber 5, der auf einen Kupplungsstift 4 wirkt, angeordnet ist. Über den Kupplungsstift 4 und dem Kupplungsschieber 5 sind die Zylinderkerne 1, 2 mit der Schließnase 13 über eine kraft- und formschlüssige Verbindung kuppelbar.

Zur Identifikation von einem elektronischen Schlüssel ist im Zylinderkern 1, 2, vorzugsweise im außerhalb der Tür liegenden Endbereich eine Lese- und Auswerteelektronik 9, 10 vorgesehen. Ferner sind vorzugsweise in diesem Endbereich im Inneren der Zylinderkerne 1, 2 Batterien 6, 7 angeordnet. Für den Ein- und Auskupplungsvorgang, also für die Verschiebung des Kupplungsschiebers 5 ist ein Motor 12 im Inneren des Zylinderkernes 2 vorgesehen.

Um die elektrischen Signale bei einer Identifizierung des Schlüsselcodes dem Motor zuzuführen, ist der Zylinderkern 1 mit einer Durchgangsbohrung versehen, in der ein Verbindungskabel 11 für diesen Zweck vorgesehen ist.

Bei einfachen Schließzylinderkonstruktionen wird man in dem türaußenseitigen Zylinderkernende nur eine Lesesensorik vorsehen. Diese Lesesensorik besteht aus einer Antenne und gegebenenfalls einen Aufwecksensor und/oder einem Statusanzeigeelement. Bei dieser einfachen Schließzylinderkonstruktion wird dann die Auswertung des Schlüsselcodes in einer Elektronik im Inneren des türinnenseitigen Zylinderkernendes durchgeführt.

Der Zylinderkern 1 ragt auf mindestens der türaußenseitigen Seite aus dem Zylindergehäuse 3 heraus und enthält die zur Identifikation eines Schlüsselcodes notwendigen elektronischen und elektrischen Elemente. Natürlich kann der Schließzylinder auch symmetrisch ausgebildet werden, wobei auch der Zylinderkern 2 aus dem Zylindergehäuse 3 herausragt. Die Länge des aus dem Zylindergehäuse 3 herausragenden Zylinderkernes 1, 2 beträgt zwischen 0,1 bis 100 mm, wobei es sinnvoll erscheint, dass die herausragende Länge mindestens 5 mm, vorzugsweise mindestens 10 mm, beträgt.

Die deutlich herausragenden Zylinderkerne 1, 2 können somit ohne einer weiteren Inanspruchnahme eines mechanischen Schlüssels oder eines Knopfes, wie einem Knauf oder einer Handhabe per Hand zur Betätigung der Schließnase 13 verdreht werden. Natürlich kann zur Betätigung ein Betätigungsgriff, beispielsweise ein Drehgriff oder einen Drücker, am Zylinderkernende befestigt sein.

In dem in Fig. 1 dargestellten Leerlauf-Zustand lassen die Zylinderkerne 1, 2 gegeneinander verdrehen, ohne dass dabei die Schließnase 13 mitgedreht wird.

Gemäß der Fig. 2 ist der eingekuppelte Zustand, also die form- und kraftschlüssige Verbindung von Schließnase 13 und Zylinderkernen 1, 2 dargestellt. Im eingekuppelten Zustand wird mit der Verdrehung eines oder beider Zylinderkerne 1, 2 die Schließnase 13 mitgedreht. Der eingekuppelte Zustand tritt nur dann in Kraft, wenn ein berechtigter Schlüsselcode von einer der Lese- und Auswerteelektroniken 9, 10 anerkannt wird, wobei eben das Auslesen eines Schlüsselcodes durch die Lese- 9 und Auswerteelektronik 10 erfolgt. Die Lese- 9 und Auswerteelektronik 10 besteht aus je einer Antenne, einem Aufwecksensor, einer Statusanzeigeeinheit und Auswertungselektronik. Das Verbindungskabel 11 verbindet beide Lese- 9 und Auswerteelektroniken 10 mit dem Motor 12. Wie bereits zu Fig. 1 aufgezeigt, könnte die Leseelektronik 9 auch räumlich von der Auswerteelektronik 10, nämlich je ein Teil an einem Ende des Zylinderkernes 1, 2, angeordnet werden.

Es ist aber durchaus im Rahmen der Erfindung die Lese- 9 und Auswerteelektronik 10 in einer elektronischen Schaltung zu kombinieren.

Bei einer elektronischen Kompaktversion könnte die Antenne als integrierte Antenne im Zylinderkern 1, 2 oder der Zylinderkern 1, 2 selbst als Antenne ausgeführt ist.

Der Zylinderkern 1 beinhaltetet mindestens folgende Teile: Die Lese ― 9 und Auswerteelektronik 10 sowie die Batterie 7, die mit dem Motor 12 verbunden ist. Der Zylinderkern 1 ist drehbar gelagert im Zylinderkern 2. Über einen Schneckenradantrieb des Motors 12 wird der Kupplungsschieber 5 zum ein bzw. auskuppeln des Kupplungsstiftes 4 entweder nach links oder nach rechtes verschoben.

Der Zylinderkern 2 beinhaltetet folgende Teile: Die Lese ― 9 und Auswerteelektronik 10, die Batterie 6 und den Zylinderkern 1. Der Zylinderkern 2 ist drehbar im Zylindergehäuse 3 gelagert.

Der Zylinderkern 1 ist rohrförmig ausgeführt und taucht von der Außenseite bis zur Innenseite im Zylinderkern 2 ein. Der Zylinderkern 1, der Zylinderkern 2 und die Schließnase 13 werden mittels des Kupplungsschiebers 5 und des Kupplungsstiftes 4 miteinander verbunden und gegen Verdrehung gesichert. Somit sind beide Zylinderkerne 1, 2 mit der Schließnase 13 eingekuppelt.

Gemäß der Fig. 3 ist ein Knauf-Doppelzylinder dargestellt, wobei der elektronische Schließzylinder in der ausgekuppelten Position ist. Der Zylinderkern 1 lässt sich jederzeit nach links bzw. rechts verdrehen, ohne die Schließnase 13 mitzudrehen.

Bei diesem elektronischen Schließzylinder ragt der Zylinderkern 1 wieder aus dem Zylindergehäuse 3 auf der Außenseite einer Tür deutlich heraus. Die heraus ragende Länge sollte mindestens 5 mm betragen. In diesem Zylinderkern 1 befindet sich die Leseelektronik 9 zum Auslesen eines Schlüsselcodes. Der deutlich herausragende Zylinderkern 1 kann somit im Leerlauf ohne einer weiteren Inanspruchnahme eines mechanischen Schlüssels oder eines Knopfes per Hand zur Betätigung der Schließnase 13 verdreht werden.

Im eingekuppelten Zustand wird mit der Verdrehung des Zylinderkernes 1 der Zylinderknauf 14 mit der Schließnase 13 mitgedreht. Der eingekuppelte Zustand tritt nur dann in Kraft, wenn ein berechtigter Schlüsselcode von der Auswerteelektronik 10 anerkannt wird. Das Auslesen eines Schlüsselcodes erfolgt durch die Leseelektronik 9. Die Leseelektronik 9 besteht aus einer Antenne, einem Aufwecksensor und einer Statusanzeigeeinheit und ist mit der Auswerteelektronik 10 über das Verbindungskabel 11 verbunden.

Der Zylinderknauf 14 befindet sich auf der Innenseite einer Türe, ist mit der Schließnase 13 fest verbunden und betätigt diese bei jeder Verdrehung.
Der Zylinderknauf 14 beinhaltetet folgende Teile: Die Auswerteelektronik 10, die Batterie 6, die Halterung 15, Befestigungsmutter 16 und das Kupplungselement 17.

Der Zylinderkern 1 ist rohrförmig ausgeführt und taucht von der Außenseite bis zur Innenseite im Zylinderknauf 14 ein. Der Zylinderkern 1 und der Zylinderknauf 14 werden mittels eines Kupplungselementes 17 beim Eintauchen des Kupplungselementes 17 in die Nut 18 miteinander verbunden und gegen Verdrehung gesichert. Somit ist der Zylinderkern 1 über den Zylinderknauf 14 mit der Schließnase 13 eingekuppelt (Fig. 4).

Die Fig. 4 zeigt den elektronischen Schließzylinder in der eingekuppelten Position. Das Kupplungselement 17 taucht in die Nut 18 ein und verbindet damit den Zylinderknauf 14 mit dem Zylinderkern 1.

Durch die Verdrehung des Zylinderkernes 1 wird der gesamte Zylinderknauf 14 und der Schließnase 13 verdreht.

Natürlich könnte auch ein Knauf-Knauf-Doppelzylinder entsprechend den obigen Ausführungen ausgebildet sein.

## Patentansprüche

1. Schließzylinder mit Zylindergehäuse und mindestens einem im Zylindergehäuse verdrehbaren Zylinderkern, der mit einer Schließnase zusammenwirkt, wobei zur Identifikation von einem elektronischen Schlüssel eine Elektronik vorgesehen ist, die mindestens ein Kupplungselement betätigt, **dadurch gekennzeichnet, dass** der Zylinderkern (1, 2) mindestens auf der türaußenseitigen Seite aus dem Zylindergehäuse (3) herausragt und mindestens die zur Identifikation eines Schlüsselcodes notwendigen Elemente, insbesondere eine Leseelektronik (9), enthält.

2. Schließzylinder nach Anspruch 1, **dadurch gekennzeichnet, dass** der Zylinderkern (1, 2) mindestens 5 mm, vorzugsweise mindestens 10 mm, aus dem Zylindergehäuse (3) herausragt.

3. Schließzylinder nach Anspruch 1 oder 2, **dadurch gekennzeichnet, dass** an dem aus dem Zylindergehäuse (3) herausragendem Ende des Zylinderkerns (1, 2) ein Betätigungsgriff, beispielsweise ein Drehgriff oder einen Drücker, befestigt ist.

4. Schließzylinder nach einem oder mehreren der Ansprüche 1 bis 3, **dadurch gekennzeichnet, dass** der Zylinderkern (1, 2) eine Durchgangsbohrung aufweist.

5. Schließzylinder nach einem oder mehreren der Ansprüche 1 bis 4, **dadurch gekennzeichnet, dass** die Leseelektronik (9) mindestens eine Antenne und gegebenenfalls einen Aufwecksensor und/oder ein Statusanzeigeelement umfasst.

6. Schließzylinder nach Anspruch 5, **dadurch gekennzeichnet, dass** die Antenne als integrierte Antenne im Zylinderkern (1, 2) oder der Zylinderkern (1, 2) selbst als Antenne ausgeführt ist.

7. Schließzylinder nach einem oder mehreren der Ansprüche 1 bis 6, **dadurch gekennzeichnet, dass** im Zylinderkern (1, 2) eine Auswerteelektronik (10) vorgesehen ist.

8. Schließzylinder nach einem oder mehreren der Ansprüche 1 bis 7, **dadurch gekennzeichnet, dass** die Leseelektronik (9) mit der Auswerteelektronik (6) über ein in der Durchgangsbohrung vorgesehenes Verbindungskabel (11) verbunden sind.

9. Schließzylinder nach einem oder mehreren der Ansprüche 1 bis 8, **dadurch gekennzeichnet, dass** im Zylinderkern (1, 2) das Kupplungselement (4, 5) für die mechanische Verbindung von Zylinderkern (1, 2) mit der Schließnase (13) vorgesehen ist.

10. Schließzylinder nach einem oder mehreren der Ansprüche 1 bis 9, **dadurch gekennzeichnet, dass** dieser als Profildoppelzylinder ausgebildet ist.

11. Schließzylinder nach einem oder mehreren der Ansprüche 1 bis 10, **dadurch gekennzeichnet, dass** dieser als Knauf-Doppelzylinder ausgebildet ist.

12. Schließzylinder nach einem oder mehreren der Ansprüche 1 bis 11, **dadurch gekennzeichnet, dass** dieser als Knauf-Knauf-Doppelzylinder ausgebildet ist.

## Claims

1. Lock cylinder with cylinder case and at least one cylinder hub that is rotatable within the cylinder case and which interacts with a locking beard, whereby electronics are provided for identification of an electronic key, which activate at least one coupling element, **characterised by** the fact that the cylinder hub (1, 2) protrudes from the cylinder case (3) at least on the side located on the outer side of the door, and contains at least the elements required for identification of a key code, in particular reading electronics (9).

2. Lock cylinder lock in accordance with Claim 1, **characterised by** the fact that the cylinder hub (1, 2) protrudes at least 5 mm, preferably at least 10 mm out of the cylinder case (3).

3. Lock cylinder in accordance with Claim 1 or 2, **characterised by** the fact that an operating handle, for example a turning handle or a latch is mounted to the end of the cylinder hub (1, 2) protruding from the cylinder case (3).

4. Lock cylinder in accordance with one or more of Claims 1 to 3, **characterised by** the fact that the cylinder hub (1, 2) is provided with a through-bore.

5. Lock cylinder lock in accordance with one or more of Claims 1 to 4, **characterised by** the fact that the reading electronics (9) comprise at least an antenna and, if required, a wake-up sensor and/or a status indicator element.

6. Lock cylinder in accordance with Claim 5, **characterised by** the fact that the antenna is designed as an integrated antenna in the cylinder hub (1, 2) or the cylinder hub (1, 2) itself is designed as an antenna.

7. Lock cylinder in accordance with one or more of Claims 1 to 6, **characterised by** the fact that evaluator electronics (10) are provided within the cylinder hub (1, 2).

8. Lock cylinder in accordance with one or more of Claims 1 to 7, **characterised by** the fact that the reading electronics (9) are linked with the evaluator electronics (6) via a connecting cable (11) provided in the through-bore.

9. Lock cylinder in accordance with one or more of Claims 1 to 8, **characterised by** the fact that the coupling element (4, 5) for mechanical coupling, of the cylinder hub (1, 2) with the locking beard (13) is provided in the cylinder hub (1, 2).

10. Lock cylinder in accordance with one or more of Claims 1 to 9, **characterised by** the fact that it is designed as a profiled double cylinder.

11. Lock cylinder in accordance with one or more of Claims 1 to 10, **characterised by** the fact that it as designed as a double cylinder with knob.

12. Lock cylinder in accordance with one or more of Claims 1 to 11, **characterised by** the fact that it as designed as a twin-knob double cylinder.

## Revendications

1. Cylindre de fermeture avec stator et au moins un rotor qui concourt avec un nez de fermeture, et avec une électronique permettant d'identifier une clé électrique. L'électronique commande un élément de couplage minimum. L'ensemble est **caractérisé par le fait que** le rotor (1, 2) est en saillie par rapport au stator (3) du côté extérieur de la porte, et **par le fait qu'**il contient tous les éléments nécessaires à l'identification d'un code clé, dont notamment l'électronique de lecture (9).

2. Cylindre de fermeture conforme à la revendication n° 1, **caractérisé par le fait que** le rotor (1, 2) est en saillie de 5 mm, voire de préférenoe de 10 mm, par rapport au stator (3).

3. Cylindre de fermeture conforme aux revendications n° 1 ou 2, **caractérisé par le fait que** le bout du rotor (1, 2) en saillie par rapport au stator (3) est doté d'une poignée d'actionnement, par exemple d'une poignée tournante ou d'un bouton.

4. Cylindre de fermeture conforme aux revendications n° 1, 2 ou 3, **caractérisé par le fait que** le (1, 2) possède un alésage traversant.

5. Cylindre de fermeture conforme à l'une des revendications n° 1, 2, 3 ou 4 ou à plusieurs de ces revendications, **caractérisé par le fait que** l'électronique de lecture (9) possède au moins une antenne et en cas de nécessité un capteur de réveil et/ou un élément d'affichage de l'état.

6. Cylindre de fermeture conforme à la revendication n° 5, **caractérisé par le fait que** l'antenne est exécuté sous la forme d'une antenne intégrée dans le rotor (1, 2) ou que le rotor (1, 2) fonctionne lui-même comme antenne.

7. Cylindre de fermeture conforme à l'une des revendications n° 1 à 6 ou à plusieurs de ces revendications, **caractérisé par le fait qu'**une électronique de calcul (10) est prévue dans le rotor (1, 2).

8. Cylindre de fermeture conforme à l'une des revendications n° 1 à 7 ou à plusieurs de ces revendications, **caractérisé par le fait que** l'électronique de lecture (9) est reliée à l'électronique de calcul (6) par un fil de connexion (11) prévu dans l'alésage traversant.

9. Cylindre de fermeture conforme à l'une des revendications n° 1 à 8 ou à plusieurs de ces revendications, **caractérisé par le fait que** dans le rotor (1,2), l'élément de couplage (4, 5) assurant la connexion mécanique du rotor (1, 2) avec le nez de fermeture (13) est prévu.

10. Cylindre de fermeture conforme à l'une des revendications n° 1 à 9 ou à plusieurs de ces revendications, **caractérisé par le fait que** ce cylindre est un cylindre double profilé.

11. Cylindre de fermeture conforme à l'une des revendications n° 1 à 10 ou à plusieurs de ces revendications, **caractérisé par le fait que** ce cylindre est un cylindre double à bouton.

12. Cylindre de fermeture conforme à l'une des revendications n° 1 à 11 ou à plusieurs de ces revendications, **caractérisé par le fait que** ce cylindre est un cylindre double à deux boutons.
